# EUROPÄISCHE PATENTSCHRIFT

(11) **EP 1 081 801 B1**
(45) Veröffentlichungstag und Bekanntmachung des Hinweises auf die Patenterteilung: **26.10.2005**
(21) Anmeldenummer: 00118325.0
(22) Anmeldetag: 24.08.2000
(51) Int. Cl.: H01R 13/627, H01R 13/646

(54) **HF-Steckverbindung**
HF Plug-in connection
Connexion enfichable HF

(30) Priorität: 03.09.1999 DE 19942065
(43) Veröffentlichungstag der Anmeldung: 07.03.2001
(73) Patentinhaber: IMS Connector Systems GmbH, 79843 Löffingen (DE)
(72) Erfinder: Baumgärtner, Roland, 79879 Wertach (DE); Maier, Thilo, 78199 Bräunlingen (DE); Röse, Frank, 78166 Donaueschingen (DE)
(74) Vertreter: Patentanwälte Westphal, Mussgnug & Partner

(56) Entgegenhaltungen:
- EP-A- 0 350 835
- DE-A- 4 113 473
- FR-A- 905 197
- US-A- 5 639 255

## Beschreibung

Die Erfindung betrifft eine HF-Steckverbindung mit einem Steckerkopf und mit einer Buchse, die an ihrem steckerseitigen Ende eine konzentrische Ausnehmung mit einer innenwandigen Ringfläche aufweist.

HF-Steckverbindungen dieser Konstruktion, die als HF-Kontakte zunehmend auch bei Mobilfunktelefonen Verwendung finden, sind vielfach bekannt und bedürfen daher keiner weiteren Erläuterung.

Bei Steckverbindungen der einleitend angegebenen Gattung wird ein elektrischer Kontakt zwischen Buchse und Stecker typischerweise dadurch erzielt, daß der Steckerkopf in eine eigens dafür vorgesehene Ausnehmung in der Buchse gesteckt wird. Mit derartigen Steckverbindungen läßt sich jedoch der geforderte, sehr niedrige und vor allem auch über die gesamte Lebensdauer des HF-Kontaktes im wesentlichen konstante Kontaktierungswiderstand zwischen Steckerkopf und Buchse nicht erreichen. Mit anderen Worten ist die bisher erzielbare Kontaktierungsgüte nicht immer ausreichend.

Dokument DE-A-4 113473 beschreibt eine Steckverbindung gemäß dem Oberbegriff des Anspruchs 1.

Der vorliegenden Erfindung liegt daher die Aufgabe zugrunde, eine HF-Steckverbindung anzugeben, die einen möglichst guten elektrischen Kontakt zwischen Steckerkopf und Buchse gewährleistet.

Diese Aufgabe wird erfindungsgemäß durch eine HF-Steckverbindung mit den Merkmalen des Patentanspruchs 1 gelöst.

Demgemäß ist eine HF-Steckverbindung der eingangs genannten Gattung vorgesehen, bei der in der innenwandigen Ringfläche der Buchse mindestens eine ringförmige Ausnehmung vorgesehen ist, in die jeweils ein leitfähiger Federring derart festgeklemmt ist, daß der Steckerkopf unter elektrischer Kontaktgabe des Federrings radial von außen in die konzentrische Ausnehmung der Buchse einsteckbar ist.

Die Unteransprüche sind auf bevorzugte Ausgestaltungen und Weiterbildungen der Erfindung gerichtet.

In einer in der Buchse eingearbeiteten Ausnehmung ist eine Federring eingeklemmt. Erfindungswesentlich ist hierbei, daß der Federring zumindest teilweise über die innenwandige Ringfläche der Buchse in die für den Steckerkopf vorgesehene Ausnehmung ragt, so daß der Steckerkopf in die Buchse einklipst, wenn er von außen in die Buchse eingeschoben wird. Der erfindungsgemäßen Steckerverbindung liegt die Erkenntnis zugrunde, daß beim Einschieben des Steckerkopfes in die Buchse der Steckerkopf den elastischer ausgebildeten Federring beiseite schiebt, wodurch dieser in die Führung der ringförmige Ausnehmung gedrückt wird. Auf diese Weise kann ein definierter elektrischer Kontakt und damit ein niedriger Kontaktierungswiderstand des Federrings zum Steckerkopf und zur Buchse gewährleistet werden. Insbesondere kann die Forderung eines guten elektrischen Kontaktes auch bei einer langen Lebensdauer des HF-Kontaktes noch gewährleistet werden.

Aus Kostengründen ist es ferner vorteilhaft, daß der Federring nicht fest mit der Buchse verbunden ist, sondern wieder aus der Buchse entfernbar ist. Dadurch muß bei einem HF-Kontakt mit einem defekten bzw. durch häufiges Öffnen abgenutzen Federring lediglich dieser Federring und nicht die gesamte Buchse ausgetauscht werden.

Eine typische HF-Steckverbindung enthält einen Steckerkopf, der eine zylinderförmige Außenleiter-Kontakthülse zur Kontaktierung eines Außenleiters eines Koaxialkabels und einen innerhalb des Außenleiters angeordneten und durch ein Dielektrikum von diesem getrennten Innenleiter aufweist. Besonders vorteilhaft ist es, wenn die Außenleiter-Kontakthülse im Bereich konzentrischen Ausnehmung eine zylindrische Form aufweist. Jedoch wäre auch jede andere Form, wie beispielsweise eine konische, kegelstumpfförmige oder ähnliche Form denkbar.

Eine deutliche Verbesserung der Kontaktierung kann dadurch erzielt werden, daß der die Buchse und den Stecker kontaktierende Federring einen durchgehenden Schlitz aufweist. Durch diesen Schlitz wird die Elastizität des Federringes und damit die elektrische Kontaktierung signifikant verbessert. Vorzugsweise ist der Schlitz an einer der Ecken des Federringes angeordnet. Bei einem Einschieben des Steckerkopfes in die Buchse kann sich so der Federring, indem sich dessen Schlitz etwas öffnet, optimal an die neue Konstellation anpassen. Auf diese Weise werden zudem zusätzliche Verspannungen des Federringes, die negativen Einfluß auf dessen Lebensdauer haben, weitestgehend vermieden.

In diesem Zusammenhang ist es besonders vorteilhaft, wenn der Durchmesser der ringförmigen Ausnehmung etwas größer ist als der Querschnitt des Federrings. Durch das Einschieben des Steckerkopfes in die Buchse kann somit der Federring in die ringförmige Ausnehmung gedrückt werden, wobei die ringförmige Ausnehmung als Führung die Bewegungsrichtung des Federringes vorgibt. Durch diese Bewegung des Federringes in die ringförmige Ausnehmung kann der Federring derart verspannt werden, daß ein optimaler elektrischer Kontakt zwischen Buchse und Stecker entsteht.

In einer bevorzugten Ausgestaltung ist der Federring triangelförmig ausgebildet. Der triangelförmige Federring kontaktiert an seinen Ecken die ringförmige Ausnehmung der Buchse und an seinen Sehnen die zylinderförmige Außenleiter-Kontakthülse des Steckerkopfes. Durch diese je drei Kontaktflächen zur Buchse bzw. zum Steckerkopf wird eine sehr gute Kontaktsicherheit gewährleistet.

Es wäre selbstverständlich auch von Vorteil, wenn der Federring eine quadratischen, pentagonale, hexagonale, etc. Form aufweist. Insbesondere bei Verwendung von solchen mehreckigen Federringen ließe sich aufgrund der größeren Anzahl von Kontaktflächen im Vergleich zu triangelförmigen Federringen die gesamte Kontaktfläche erhöhen und damit der elektrische Kontakt noch verbessern. Denkbar wären auch an einer Seite geschlitzte Federringe.

Aus herstellungstechnischen Gründen ist es von Nutzen, wenn der Federring aus drahtförmigem Material besteht. In diesem Zusammenhang ist es weiters vorteilhaft, wenn dieser drahtförmige Federring zumindest teilweise aus Federstahl besteht, da Federstahl typischerweise über eine sehr lange Zeitdauer die gewünschte Elastizität behält und darüber hinaus eine sehr gute elektrische Leitfähigkeit aufweist.

Ein weitere Verbesserung der elektrischen Kontaktierung läßt sich durch eine ringförmige Einrastrille, die in die Außenwand der Außenleiter-Kontakthülse des Steckerkopfes eingearbeitet ist, erzielen. Wird der Steckerkopf in die Buchse gesteckt, dann klipst der Federring in diese Einrastrille ein. Eine derartige Einrastrille erweist sich als sehr zweckmäßig, da sich dadurch der Stecker nicht versehentlich, beispielsweise durch Vibrationen oder eine leichte Zugbewegung, wieder aus der Buchse lösen kann und der HF-Kontakt dadurch ungewollt unterbrochen wird. Um den eingeklipsten Federring wieder aus der Einrastrille zu lösen, ist es sodann erforderlich, eine gewisse Zugkraft auf den Steckerkopf entgegen der Einschubrichtung auszuüben.

In diesem Zusammenhang ist es besonders vorteilhaft, wenn der Draht des Federringes die Einrastrille maximal in einem Winkel von 120° kontaktiert, da bis zu diesem Winkel die aufzubringende Zugkraft zum Lösen der Steckverbindung nicht zu groß ist.

Eine bestmögliche elektrische Kontaktierung erhält man ferner, wenn der Durchmesser der Einrastrille und der Durchmesser des Drahts des Federrings annähernd gleich groß gewählt sind. In diesem Fall ist die gemeinsame Oberfläche von Einrastrille und Draht am größten, wodurch ein optimaler elektrischer Kontakt erzielt werden kann.

Schließlich empfiehlt es sich, daß der Durchmesser des Drahts des Federrings und die Höhe der ringförmigen Ausnehmung annähernd gleich groß sind. Auf diese Weise wird gewährleistet, das der Federring in der Führung der ringförmigen Ausnehmung nahezu kein Spiel aufweist und somit ein stabiler HF-Kontakt geschaffen wird.

Die Erfindung wird nachfolgend anhand eines in den Figuren der Zeichnung angegebenen, vorteilhaften Ausführungsbeispiels näher erläutert. Es zeigt dabei:
- Figur 1: einen Längsschnitt einer erfindungsgemäßen HF-Steckverbindung, bei der der Steckerkopf bereits in die Buchse eingeschoben ist;
- Figur 2: einen Querschnitt der erfindungsgemäßen HF-Steckerverbindung gemäß Figur 1 in der Ebene des Federringes;

In beiden Figuren der Zeichnung sind gleiche oder funktionsgleiche Elemente mit gleichen Bezugszeichen versehen.

Figur 1 zeigt einen Längsschnitt einer erfindungsgemäßen HF-Steckverbindung 1, die eine Buchse 2 und einen in die Buchse 2 eingeschoben Steckerkopf 3 aufweist.

Der Steckerkopf 3 besteht hier aus einer Außenleiter-Kontakthülse 4 und einen Steckerkern 5. Der Steckerkern 5 umfaßt einen in Figur 1 nicht gezeigten durch ein Dielektrikum von der Außenleiter-Kontakthülse 4 getrennten Innenleiter. Ferner weist der Steckerkopf 3 eine Einrastrille 6 auf, deren Funktion nachfolgend anhand von Figur 2 noch genau erläutert wird. Damit der Steckerkopf 3 besser in die Buchse 2 eingeführt werden kann, ist eine Einführphase 7 an dem buchsenseitigen Ende des Steckerkopfes 3 vorgesehen.

Die Buchse 2 weist an der zum Steckerkopf 3 entgegengesetzten Seite einen Flansch 8 auf, über den die Buchse 2 beispielsweise mit einem Gehäuse eines HF-Geräts verbunden werden kann. Ferner weist die Buchse 2 einen Buchsenkern 9 auf, in dem ein von der Buchsenhülle 10 durch ein Dielektrikum getrennter Innenleiter vorgesehen ist(in Figur 1 nicht dargestellt). In dem steckerseitigen Ende der Buchse 2 ist eine zum Buchsenkern 9 konzentrische Ausnehmung 11 vorgesehen, in die der Steckerkopf 3 nahezu bündig einsteckbar ist. Durch diese konzentrische Ausnehmung 11 wird eine Innenwandung definiert, die aus einer in Einschubrichtung I des Steckerkopfes 3 befindlichen Stirnfläche 12 und einer seitlich dazu angeordneten Ringfläche 13 besteht.

In die Ringfläche 13 ist eine ringförmige Ausnehmung 14 vorgesehen, in die ein Federring 15 eingeschoben ist. Es ist hierbei darauf zu achten, daß die ringförmige Ausnehmung 14 sowie der darin angeordnete Federring 15 und die Einrastrille 6 sich bei eingeschobenem Steckerkopf 3 im wesentlichen in einer Ebene befinden und der Steckerkopf 3 dabei möglichst nicht die Stirnfläche 12 der konzentrische Ausnehmung 14 kontaktiert.

In einer Weiterbildung der Erfindung wäre es auch denkbar, mehr als einen Federring 15 sowie mehr als eine ringförmige Ausnehmung 14 vorzusehen.

Figur 2 zeigt einen Querschnitt der erfindungsgemäßen HF-Steckerverbindung gemäß Figur 1 in der Ebene des Federringes 15. Der Federring 15 in Figur 2 hat die Form einer Triangel, wobei ein Schlitz 16 an einer der Ecken 17 des triangelfömigen Federringes 15 vorgesehen ist. Der so ausgebildete triangelförmige Federring 15 kontaktiert an den Ecken 17 des Federringes 15 über drei Kontaktflächen 18 die Buchse 2 an deren ringförmigen Ausnehmung 14. Ferner kontaktiert der Federring 15 über seine Sehnen 19 drei weitere Kontaktflächen 20 an der Außenwandung der 21 der zylinderförmigen Außenleiter-Kontakthülse 4. Durch diese Kontaktflächen 18, 20 kann eine sehr gute Kontaktsicherheit zwischen Federring 15 und Buchse 2 bzw. Steckerkopf 3 gewährleistet werden.

Der Federring 15 ist im vorliegend Ausführungsbeispiel als elektrisch leitender Draht, der typischerweise Federstahl enthält, ausgebildet. Der Drahtdurchmesser d1 des Federringes 15 orientiert sich typischerweise an der Höhe h der ringförmigen Ausnehmung 14 bzw. vorteilhafterweise auch an dem Durchmesser der Einrastrille 6.

Der Durchmesser d2 der ringförmigen Ausnehmung 14 sollte zumindest minimal kleiner sein als der doppelte Radius r1 des Federringes 15, wobei der Radius r1 des Federringes 15 definiert wird als der Abstand des Mittelpunktes des Federringes 15 zu einem seiner Außenecken 17 bei unbelastetem Zustand des Federringes (vgl. strichlierte Kontur in Fig. 2).

Die Einrastrille 6 dient zum einen der Fixierung des Federringes 15 auf der Außenwandung 21 der Außenleiter-Kontakthülse 4, wodurch die Kontaktflächen 18 dort vergrößert werden und sich ein verbesserter elektrischer Kontakt ergibt. Zum anderen soll die Einrastrille 6 verhindern, daß sich der Steckerkopf 3 versehentlich aus der Buchse 2 löst. Die besten Ergebnisse ergeben sich, wenn der Federring 15 und die Einrastrille 6 denselben Durchmesser d1 aufweisen und der Federring 15 die Einrastrille 6 in einem Umfang von maximal 120° kontaktiert.

Typischerweise - jedoch nicht notwendigerweise - weisen zylindrisch ausgebildete Außenleiter-Kontakthülsen 4 an deren buchsenseitigen Außenwandung 21 einen annähernd gleichen Durchmesser d3 wie die innenwandige Ringfläche 13 der Buchse 2 auf.

Nachfolgend wird die Funktionsweise der erfindungsgemäßen HF-Steckverbindung anhand der Figuren 1 und 2 kurz erläutert:

Durch eine Bewegung des Steckerkopfes 3 in Einschubrichtung I wird der Federring 15 in die ringförmige Ausnehmung 14 gedrückt. Die ringförmige Ausnehmung 14 dient dabei dem Federring als Führung und gibt die Bewegungsrichtung II des Federringes 15 vor. Durch die Einführphase 7 am Steckerkopf 3 wird gewährleistet, daß der Federring 15 langsam und nicht abrupt in die ringförmige Ausnehmung 14 gedrückt wird. Auf diese Weise läßt sich ein unerwünschtes Verklemmen des Federringes 15 vermeiden.

Durch das Eindrücken des Federringes 15 in die ringförmige Ausnehmung 14 wird der Schlitz 16 in bezüglich Bewegungsrichtung III geöffnet. Gleichzeitig mit der Bewegung des Federringes 15 in die ringförmige Ausnehmung 14 rastet der Federring 15 auch in die Einrastrille 6 ein. Durch dieses Einrasten und die entsprechende Verspannung des Federringes 15 legt sich dieser über die Kontaktflächen 18, 20 optimal an die Buchse 2 und den Steckerkopf 3 an, wodurch ein bestmöglicher elektrischer Kontakt gewährleistet ist.

## Patentansprüche

1. HF-Steckverbindung
mit einem Steckerkopf (3) und mit einer Buchse (2), die an ihrem steckerseitigen Ende eine konzentrische Ausnehmung (11) mit einer innenwandigen Ringfläche (13) aufweist, wobei in der innenwandigen Ringfläche (13) der Buchse (2) mindestens eine ringförmige Ausnehmung (14) vorgesehen ist, in die jeweils ein leitfähiger Federring (15) derart festgeklemmt ist, dass der Steckerkopf (3) unter elektrischer Kontaktgabe des Federrings (15) axial von außen in die konzentrische Ausnehmung (11) der Buchse (2) einsteckbar ist, wobei der Federring zumindest teilweise über die innenwandige Ringfläche der Buchse in die für den Steckerkopf vorgesehene Ausnehmung ragt, so dass der Steckerkopf in die Buchse einklipst, wenn er von außen in die Buchse eingeschaben wird,
**dadurch gekennzeichnet, dass**
der Federring (15) eine mehreckförmige Gestalt aufweist.

2. HF-Steckverbindung nach Anspruch 1,
**dadurch gekennzeichnet, dass**
der Federring (15) oval, triangelförmig, quadratisch, pentagonal oder hexagonal ausgebildet ist.

3. HF-Steckverbindung nach Anspruch 1 oder 2,
**dadurch gekennzeichnet, dass**
der Steckerkopf (3) eine zylinderförmige Außenleiter-Kontakthülse (4) zur Kontaktierung eines Außenleiters eines Koaxialkabels und einen innerhalb des Außenleiters angeordneten und durch ein Dielektrikum von diesem getrennten Innenleiter aufweist.

4. HF-Steckverbindung nach einem der vorstehenden Ansprüche,
**dadurch gekennzeichnet, dass**
der Federring (15) einen durch den Federring (15) durchgehenden Schlitz (16) an einer seiner Kanten aufweist.

5. HF-Steckverbindung nach einem der vorstehenden Ansprüche,
**dadurch gekennzeichnet, dass**
der Durchmesser (d2) der ringförmigen Ausnehmung (14) kleiner ist als der doppelte Radius (r1) des Federrings (15), wobei der Radius (r1) bestimmt ist durch den Abstand des Mittelpunktes und zu einer Ecke (17) des Federrings (15).

## Claims

1. HF plug-in connection comprising a plug head (3) and a socket (2) which has a concentric opening (11) on its plug end, said concentric opening having an inner wall annular surface (13), wherein there is provided in the inner wall annular surface (13) of the socket (2) at least one annular opening (14) in which a conductive spring ring (15) is respectively clamped in such a way that the plug head (3) can be inserted into the concentric opening (11) of the socket (2) axially from outside, making electrical contact with the spring ring (15), wherein the spring ring protrudes at least partially beyond the inner wall annular surface of the socket into the opening provided for the plug head, so that the plug head clips into the socket when it is pushed into the socket from outside, **characterized in that** the spring ring (15) has a polygonal shape.

2. HF plug-in connection according to Claim 1, **characterized in that** the spring ring (15) is designed in an oval, triangular, square, pentagonal or hexagonal manner.

3. HF plug-in connection according to Claim 1 or 2, **characterized in that** the plug head (3) has a cylindrical external conductor contact sleeve (4) for contacting an external conductor of a coaxial cable and an internal conductor which is arranged within the external conductor and is separated from the latter by a dielectric.

4. HF plug-in connection according to any of the preceding claims, **characterized in that** the spring ring (15) has an aperture (16) on one of its edges, said aperture passing through the spring ring (15).

5. HF plug-in connection according to any of the preceding claims, **characterized in that** the diameter (d2) of the annular opening (14) is less than twice the radius (r1) of the spring ring (15), wherein the radius (r1) is defined by the distance between the centre point and a corner (17) of the spring ring (15).

## Revendications

1. Connexion enfichable HF comprenant une tête de connecteur (3) et une douille (2) qui côté connecteur présente un évidement concentrique (11) avec une surface annulaire (13) intérieure, dans laquelle
la surface annulaire (13) intérieure de la douille (2) présente au moins un évidement annulaire (14) dans lequel est enserré respectivement une bague élastique (15) conductrice de telle sorte que la tête de connecteur (3) peut être enfichée axialement de l'extérieur dans l'évidement concentrique (11) de la douille (2) avec mise en contact électrique de la bague élastique (15), ET
la bague élastique saillit au moins partiellement au-delà de la surface annulaire intérieure de la douille dans l'évidement prévu pour la tête de connecteur, de telle sorte que la tête de connecteur s'enclipse dans la douille lorsqu'elle est insérée de l'extérieur dans la douille,
**caractérisée en ce que**
la bague élastique (15) présente une forme polygonale.

2. Connexion enfichable HF selon la revendication 1,
**caractérisée en ce que**
la bague élastique (15) présente une forme ovale, triangulaire, carrée, pentagonale ou hexagonale.

3. Connexion enfichable HF selon la revendication 1 ou 2,
**caractérisée en ce que**
la tête de connecteur (3) présente une douille de contact à conducteur extérieur cylindrique (4) pour la mise en contact d'un conducteur extérieur d'un câble coaxial, et un conducteur intérieur disposé dans le conducteur extérieur et séparé de celui-ci par un diélectrique.

4. Connexion enfichable HF selon l'une quelconque des revendications précédentes,
**caractérisée en ce qu'**
au niveau de l'une de ses arêtes la bague élastique (15) présente une fente (16) traversant la bague (15).

5. Connexion enfichable HF selon l'une quelconque des revendications précédentes,
**caractérisée en ce que**
le diamètre (d2) de l'évidement annulaire (14) est inférieur à deux fois le rayon (r1) de la bague élastique (15), le rayon (r1) étant déterminé par la distance du point central et par rapport à un angle (17) de la bague élastique.
